# EUROPÄISCHE PATENTSCHRIFT

(11) **EP 1 158 840 B1**
(45) Veröffentlichungstag und Bekanntmachung des Hinweises auf die Patenterteilung: **12.08.2009**
(21) Anmeldenummer: 01810454.7
(22) Anmeldetag: 10.05.2001
(51) Int. Cl.: H05B 37/02, G08B 13/19

(54) **Fernbedienung von Bewegungs- und/oder Präsenzmeldern**
Remote control of movement and/or presence detectors
Commande à distance de détecteurs de mouvement et/ou présence

(30) Priorität: 22.05.2000 CH 10242000
(43) Veröffentlichungstag der Anmeldung: 28.11.2001
(73) Patentinhaber: Theben HTS AG, 8307 Effretikon (CH)
(72) Erfinder: Lecher, Thomas, 8703 Erlenbach (CH); Stahel, Philipp, 9546 Tuttwil (CH)
(74) Vertreter: Breiter, Heinz

(56) Entgegenhaltungen:
- EP-A- 0 871 104
- EP-A- 0 969 702
- DE-U- 9 412 900
- GROLL R: "ELEKTRONISCHE VORSCHALTGERAETE - INTEGRATION IN DIE GEBAEUDESYSTEMTECHNIK" ELEKTROTECHNISCHE ZEITSCHRIFT - ETZ,DE,VDE VERLAG GMBH. BERLIN, Bd. 114, Nr. 23/24, 1. Dezember 1993 (1993-12-01), Seiten 1456-1458,1460-1, XP000423830 ISSN: 0948-7387

## Beschreibung

Die Erfindung bezieht sich auf ein Verfahren zum Einstellen der Betriebsparameter an Bewegungs- und/oder Präsenzmeldern eines Heim- oder Gebäudeautomationssystems mittels einer mobilen Fernbedienung und auf eine mobile Fernbedienung.

Bewegungs- und/oder Präsenzmelder sind Geräte, die zunehmend Einsatz in der Heim- und Gebäudeautomation Verwendung finden. Ihre Verwendungsmöglichkeiten gehen weit über den Einsatz eines konventionellen Lichtschalters hinaus. Bewegungs- und/oder Präsenzmelder müssen eine grosse Bandbreite möglicher Einsatzbedingungen abdecken können. Sie sind daher mit entsprechenden Einstellmöglichkeiten für Betriebsparameter, wie Helligkeitsschwelle, Nachlaufzeiten, Einschaltverzögerungen, ausgerüstet, um einige typische Beispiele zu nennen.

Vor 15 bis 20 Jahren sind die ersten Bewegungsmelder installiert worden, welche die Beleuchtung an Garagezufahrten und Hauseingängen auf Annäherung hin automatisch schalteten. Die Betriebsparameter mussten mittels Einstellschrauben und/oder Wahlschaltern eingestellt werden. Daran hat sich bis heute wenig geändert, lediglich die Anwendungsmöglichkeiten von Bewegungsmeldern haben sich in Erfüllung des steigenden Sicherheits-, Komfort- und Luxusbedürfnisses stark ausgeweitet, der Erfassungsbereich ist vergrössert und der Automatisierungsgrad erhöht worden. Für Einzelheiten wird auf die Produktebeschreibung des ECO IR^{®} 360 C Präsenzmelders der Firma HTS High Technology Systems AG, im Langhag 11, CH-8307 Effretikon, Ausgabe 09/98, verwiesen.

In der EP 0969702 A2 wird ein Beleuchtungssystem mit mindestens einer Leuchteinheit offenbart, die über eine wenigstens mit einem Helligkeitssensor ausgestattete Steuereinrichtung anhand von Parametern steuerbar und/oder regelbar ist. An der Steuereinrichtung ist ein Sensortaster angeordnet, über welchen die Parameter manuell eingegeben werden können. Da die Leuchteinheit in der Regel ortsfest an der Decke montiert ist, sind zur manuellen Parametereingabe Steighilfen notwendig. Jede Leuchteinheit muss einzeln bedient und sukzessive der gleiche Parameter eingegeben werden, was auch noch die Gefahr von einzelnen Fehleinstellungen beinhaltet.

Nach der DE 9412900 U1 kann ein Steuersystem mehrere verschiedenartige Verbraucher steuern, die an einer zentralen Steuereinheit angeschlossen sind. An diese zentrale Steuereinheit ist ein Bedienteil angeschlossen, das Steuersignale übermittelt. Nach dem Betätigen einer Bedientaste kann eine Programmiertaste gedrückt werden, wodurch die eingestellten Betriebsparameterwerte in einer Speichereinrichtung abgespeichert werden. Es werden also Betriebsparameter manuell in eine zentrale Steuereinheit eingegeben.

In der Zeitschrift "elektro forum", 2000/3, Seiten 14 bis 16, wird ein Weg aufgezeigt, wie manuell einzustellende Parameter von Bewegungs- und Präsenzmeldern, im folgenden auch kurz Melder genannt, vereinfacht werden kann. Mit einer Infrarot-Steuerung werden die Parameter einzeln ausgewählt und eingestellt. Dadurch kann vermieden werden, dass der Einsteller physischen Zugriff zum Melder haben muss, was sehr häufig bedeutet, dass er auf eine Leiter zu steigen hat. Durch die Verwendung einer Fernsteuerung entfällt das Öffnen und das Manipulieren am Melder, es ist jedoch jeder Parameter einzeln einzustellen, was insbesondere bei grösseren Gebäuden mit sich wiederholenden Einstellungen einen beträchtlichen zeitlichen Aufwand bedeutet.

Der Begriff "Bewegungs- und Präsenzmelder" umfasst hier und im folgenden auch Sensoren für weitere Funktionen, wie z.B. für die Licht-, Temperatur- und Duftmessung.

Die Erfinder haben sich die Aufgabe gestellt, eine Vereinfachung der Übertragung verschiedener Betriebsparameter auf einer Fernbedienung zu schaffen.

Die Aufgabe wird bezüglich des Verfahrens erfindungsgemäss nach dem Kennzeichen von Patentanspruch 1 gelöst. Spezielle und weiterbildende Ausführungsformen sind Gegenstand von abhängigen Patentansprüchen.

Ein Parametersatz beschreibt beispielsweise ein Raumprofil, d.h. alle für diesen Raum charakteristischen Einstellungen.

Vorzugsweise wird für jeden Meldertyp wenigstens ein auf ihn zugeschnittener Parametersatz übertragen. Mit andern Worten nimmt jeweils eine ganze Serie von gleichen Meldertypen einen einzigen, den gleichen Parametersatz auf. Von den verschiedenen Meldertypen hat vorzugsweise jeder wenigstens einen eigenen, charakteristischen Parametersatz, was ohne weitere Massnahmen das gemeinsame Ansteuern aller Melder desselben Typs erlaubt. Verschiedene Meldertypen unterscheiden sich beispielsweise durch
- den Erfassungsbereich (360°, 180°)
- die Lichtmessung (Tageslicht, Mischlicht)
- den Dimmbereich (heller, dunkler)
- Identifikationssignale während dem Ansteuern, z.B. rot blinken.
   Eine mobile Fernbedienung ist in erster Linie eine einfache, bequeme Installationshilfe. Beispielsweise bei einer Büroflucht kann entlang einer Fassade von Büro zu Büro der optimierte Parametersatz mit einem einzigen Knopfdruck in jedem Raum auf den oder die dort installierten Melder übertragen werden, was eine enorme Verminderung des zeitlichen Aufwandes bedeutet. Sämtliche Büros einer Fassade sind in kürzester Zeit auf einen einheitlichen Normalbetriebsmodus gebracht. Muss dieser Normalbetriebsmodus noch ein oder mehrere Male verändert werden, kann die Einstellung des Parametersatzes in der Fernbedienung modifiziert und entsprechend vorgegangen werden, was die Zeiteinsparung multipliziert.
   Es können, wie bereits angedeutet, auch einzelne Parameter oder Gruppen von Einzelparametern auf der Fernbedienung modifiziert werden, beispielsweise bei beschatteten und nicht beschatteten Büros einer Gebäudefront. Diese Modifikationen können auch als neue Parametersätze in der Fernbedienung gespeichert werden.
   Obwohl üblicherweise pro Knopfdruck ein Parametersatz auf den Melder übertragen wird, können nach einer speziellen Ausführungsform auch mehrere Parametersätze mit einem einzigen Knopfdruck übertragen werden.
   Die wesentlichsten Einzelparameter eines Parametersatzes sind in der Regel die Helligkeitsschwellen, Einschaltverzögerungen und Nachlaufzeiten. Die Anwesenheit und/oder Bewegung wird in der Praxis vorzugsweise mit einem passiven Infrarotsensor an sich bekannter Bauart festgestellt, wobei ein Linsensystem für eine zweckmässig lückenlose Raumabdeckung sorgt. Der Sensor zur Helligkeitsmessung erfasst das Gesamtlicht, kann aber auch nur das Tageslicht erfassen, dadurch wird eine Steuerung der Beleuchtung, welche unabhängig vom Kunstlicht ist, erreicht. Die Messung erfolgt in Blickrichtung des Gerätes. Die Reaktion auf einen Helligkeitswechsel erfolgt bevorzugt verzögert, um ein unnötiges Ein- und Ausschalten der Beleuchtung zu vermeiden.
   Weitere wesentliche Einzelparameter eines Parametersatzes sind neben der bereits erwähnten Einschaltverzögerung eine Nachlaufzeit Licht, eine Nachlaufzeit Präsenz, die Rückkehrzeit zum Normalbetriebsmodus nach einer individuellen Einstellung, die Einstellung von Potentiometern, die Stand-by Zeit für einen DIM-Melder (Dimmer) und in der Zeichnungsbeschreibung näher erläuterte DIP-Switches. Mit weiteren Parametern ist eine Kalibrierung für LON- und EIB-Geräte möglich (LON = Local Operating Network, EIB = European Installation Bus).
   Insbesondere individuelle Parametersätze können verschiedenste Einzelparameter umfassen, beispielsweise die Einstellung von Temperaturfühlern, Rauchfühler, das Einschalten von Musik mit gegebener Lautstärke oder gar das Einströmen von Aromen.
   Für die Übertragung der Parametersätze werden übliche technische Mittel eingesetzt, insbesondere elektromagnetische Wellen (Infrarotstrahlen, sichtbares Licht, auch in Form von Laser, Funk) und Schallwellen, insbesondere Ultraschallwellen. Die Fernbedienung und die Melder sind mit entsprechenden, an sich bekannten Sendern/Empfängern ausgerüstet.
   Die Fernbedienung kann mit einem Rufkommando von einem optimierten Standardprogramm in einem Raum einen oder mehrere Parametersätze von wenigstens einem Melder abholen, falls dieser Melder mit entsprechenden Sendern ausgerüstet ist. Selbstverständlich wird auch in diesem Fall wenigstens ein Parametersatz mit einem einzigen Knopfdruck abgeholt. Die abgerufenen und in der Fernbedienung gespeicherten Parametersätze können dann auf äusserst einfache und günstige Weise auf die Melder in andern Räumen übertragen werden, gegebenenfalls auch nach Modifizierung von einem oder mehreren Einzelparametern.
   Nach einer weiteren speziellen Ausführungsform der Erfindung kann die Fernbedienung einen in einem individuellen Sender einer eintretenden Person gespeicherten Parametersatz durch übliche Übertragungstechnik aufnehmen, beispielsweise aus einem Chip auf einem Uhr, einem Brillengestell, einer Kreditkarte oder einem anderen Träger. Der von der Fernbedienung übernommene individuelle Parametersatz wird mit einem einzigen Sendekommando auf den/die Melder übertragen. Als Einzelparameter ist im individuellen Parametersatz auch der Rückstellbefehl zum Normalbetriebsmodus des Melders enthalten, welche Rückstellung in der Regel erfolgt, wenn die Person mit dem individuellen Parametersatz den Raum seit 0 - 5 min verlassen hat.
   In der Regel erfolgt die Modifizierung von Einzelparametern in der Fembedienung sequentiell durch Betätigung von Scrolltasten, programmgesteuert oder über externe Steuersignale, nur ausnahmsweise manuell.
   Die einstellbare Helligkeitsschwelle liegt vorzugsweise im Bereich von 5 - 2000 Lux, insbesondere 100 - 600 Lux. Wird der eingestellte Schwellenwert unterschritten, schaltet die Beleuchtung ein, jedoch nur bei Präsenz und/oder Aktivität wenigstens einer Person. Wird die eingestellte Helligkeitsschwelle überschritten, schaltet die Beleuchtung auch aus, wenn keine Person anwesend und/oder aktiv ist.
   Aufgrund der Anwesenheit einer Person kann die Beleuchtung sofort eingeschaltet werden, weiter kann eine sehr kurze Einschaltverzögerung von wenigen Sekunden eingestellt werden, damit kein Einschalten erfolgt, wenn beispielsweise jemand versehentliche eine Türe öffnet. Beim Verlassen des Raumes ist die Nachlaufzeit zweckmässig länger, sie liegt z.B. im Bereich von 1 - 20 min, insbesondere 5 -10 min.
   Sowohl die Einschaltverzögerung als auch die Nachlaufzeit können für die verschiedenen Einzelparameter verschieden sein, in der Praxis trifft dies jedoch lediglich für die Nachlaufzeit von Licht und von der Präsenz zu.
   Die Steuerkommandos für wenigstens einen Parametersatz gehen je nach Grösse und Geometrie des Raumes an einen Melder mit Einzelschaltung oder mehrere Melder mit Parallelschaltung. Eine Parallelschaltung umfasst entweder
- mehrere Masters, oder
- einen Master mit einem Slave, oder
- einen Master mit mehreren Slaves.

Ein Master misst den Tageslichteinfall und die Parameter für Bewegung bzw.
Präsenz, wertet die Präsenzsignale des/der Slaves aus und steuert die Beleuchtung, HLK (Heizung, Lüftung, Klima), Alarm und weitere Installationen oder Installationsgruppen. Ein stets einem Master untergeordneter Slave dagegen misst nur die Bewegungen bzw. die Präsenz und gibt das Signal dem Master weiter. Eine HLK-Steuerung hat ein potentialfreies Relais und arbeitet vollautomatisch, mit HLK können alle Verbraucher ausser der Beleuchtung geschaltet werden. Diese übrigen Verbraucher sind insbesondere Installationen oder Installationsgruppen, wie Heizung, Ventile für fliessende Heiz- oder Kühlmedien, Motoren für Lamellenstoren und Alarmanlagen.

Es wird zwischen voll- und halbautomatischem Betrieb unterschieden. Bei vollautomatischem Betrieb wird der Verbraucher je nach Bewegung und Anwesenheit automatisch ein- und ausgeschaltet. Bei einem halbautomatischen Betrieb dagegen erfolgt das Einschalten des Verbrauchers immer von Hand, das Ausschalten dagegen erfolgt automatisch, kann jedoch auch teilweise manuell erfolgen.

Die mobile Fernbedienung zur Durchführung des Verfahrens ist dadurch gekennzeichnet, dass sie wenigstens einen Sender/Empfänger für Sende- und Rufbefehle, ein Display, Navigationstasten, eine Sendetaste und eine Ein-/ Ausschalttaste umfasst.

Die Erfindung wird anhand von in der Zeichnung dargestellten Ausführungsbeispielen, welche auch Gegenstand von abhängigen Ansprüchen sind, näher erläutert. Es zeigen schematisch:
- Fig. 1 eine stilistische Charakterisierung des Verfahrens,
- Fig. 2 eine Draufsicht auf eine Fernbedienung,
- Fig. 3 die Rückseite eines Melders nach dem Stand der Technik, und
- Fig. 4 ein Blockdiagramm eines Melders mit angeschlossenen Verbrauchem.

Fig. 1 zeigt einen an der Decke eines Raumes, etwa 2,5 m über dem Fussboden befestigten Bewegungs- und/oder Präsenzmelder 10, im übrigen einfachheitshalber auch als Melder bezeichnet. Von einer nicht dargestellten menschlichen Hand ist eine Fernbedienung 12 auf den Melder 10 gerichtet. Die Fembedienung 12 sendet einen Infrarotstrahl, als Pfeil für ein Sendekommando 14 dargestellt, in Richtung des Melders 10. Ebenfalls mit einem Infrarotstrahl kann die Fernbedienung 12 ein vom Melder 10 gesendetes, gestrichelt dargestelltes Rufkommando 16 auslösen. Sowohl ein einziges Sendekommando 14 als auch ein einziges Rufkommando 16 übermitteln den vollständigen Inhalt eines Parametersatzes, in bestimmten Fällen auch von mehreren Parametersätzen.

Die Fernbedienung 12 ist in Fig. 2 im Detail dargestellt. Im vorliegenden Fall sind sechs verschiedene Funktionstasten angeordnet:
- Eine Ein-/Austaste 18 setzt die Fernbedienung 12 in Betrieb und schaltet sie aus.
- Eine Vorwärts-Scrolltaste 20 und eine Rückwärts-Scrolltaste 22 erlauben das Navigieren im Hauptmenu und in den verschiedenen Untermenus.
- Eine OK-Taste 24, eine Selecttaste, erlaubt in der angewählten Position den Übergang zum betreffenden Untermenu, wo durch Betätigung der Scrolltasten 20, 22 der einzustellende Wert angewählt und durch erneutes Betätigen der OK-Taste 24 im Hauptmenu übernommen wird.
- Will nach dem Navigieren auf einem Untermenu der im Hauptmenu gespeicherte Wert unverändert belassen werden, erfolgt die Rückkehr zum Hauptmenu durch Betätigen einer C-Taste 26, einer Resettaste.

Das Navigieren erfolgt gesamthaft auf den Tasten 20, 22, 24 und 26.

Sind alle Einzelparameter eines Parametersatzes oder auch mehrerer Parametersätze eingestellt, wird der Parametersatz bzw. werden mehrere Parametersätze durch einen einzigen Knopfdruck auf einer Sendetaste 28 mit einem Sendekommando 14 (Fig. 1) zum Melder 10 gesandt. Dies erfolgt mit einem in die Fernbedienung 12 eingebauten, gestrichelt angedeuteten Sender/ Empfänger 30.

Schliesslich hat die Fernbedienung 12 ein Display 32, auf welchem einzelne oder mehrere Parametersätze, die mit den Scrolltasten 22, 24 angewählten Werte, das Sendesignal und weiteres angezeigt werden können.

In Fig. 3 ist die bei demontiertem Melder 10 sichtbare Rückseite einer dem Stand der Technik entnommenen Basisplatte 33 dargestellt. Der vorliegende Melder 10 kann als Master oder als Slave geschaltet werden. Das Schaltbild ist, wie die übrigen möglichen Schaltbilder, in der erwähnten Produktebeschreibung der HTS High Technology Systems AG, im Langhag 11, CH-8307 Effretikon, dargestellt. Die durch einen dicken vertikalen Strich angedeutete Trennung zwischen der linken und der rechten Seite deutet an, dass die linke Hälfte A für das Schalten einer Beleuchtung 34, die rechte Hälfte B für eine HLK- und Alarmschaltung ohne Bezug zur Helligkeit vorgesehen ist.

Die Ziffern 1 - 6 und die Position "on" (helligkeitsunabhängig) zeigen die Einstellung des Helligkeits-Schaltwertes auf einem ersten Anzeigegerät 36 an. Ein zweites Anzeigegerät 38 zeigt die Nachlaufzeit Licht/Impulsfunktion in Stufen von 10 Sekunden bis 20 Minuten sowie eine Impulseinstellung 39 beim Einsatz des Melders 10 als Lichtschranke zur Durchgangserkennung auf Tastendruck (Gong-Programm). Ein drittes Anzeigegerät 40 zeigt die Nachlaufzeit Präsenz, also die HLK-Schaltung ohne Beleuchtung, im Bereich von 10 Sekunden bis 120 Minuten. Ein viertes Anzeigegerät 42 zeigt die Einschaltverzögerung HLK/Aktivierung Raumüberwachung mit Einstellmöglichkeiten von 0 - 10 min. Separat ist noch eine Alarmstellung 44 erkennbar. Alle vier Anzeigegeräte 36, 38, 40, 42 sind Potentiometer. Erfindungsgemäss sind diese manuellen Einstellungen nicht mehr notwendig. Alle Einstellungen erfolgen durch Navigation mit der Fernbedienung 12.

Sechs verschiedene DIP-Switches (DIP = Dual Inline Packed) sind nicht vollständig belegt:
- DIP 1 Beleuchtungssteuerung: Vollautomat (links)/Halbautomat (rechts)
- DIP 2 Tasterfunktion: Raum/Korridor, bei der Einstellung Raum kann jederzeit manuell geschaltet werden, bei der Einstellung Korridor nicht.
- DIP 3 Ansteuerung mit Taster oder Schalter
- DIP 4 nicht benutzt
- DIP 5 normaler Erfassungsbereich/weiter Erfassungsbereich des Melders 10
- DIP 6 Betriebsart: normaler Betrieb/Test

Vorzugsweise erfolgen einzelne, mehrere oder alle DIP-Switches ebenfalls durch die Fernbedienung 12.

Der in Fig. 3 abgehobene Sensorteil mit den Linsen wird mit vier Schnapphaken 50 befestigt. Mit Hilfe einer mechanischen Sicherheitsverriegelung 52 lässt sich die Basisplatte 33 sicher auf dem nicht sichtbaren Netzteil fixieren.

Schliesslich ist auf der Basisplatte 33 ein Stecker 48 angeordnet, welcher den ganzen Melder 10 mit elektrischem Strom versorgt.

Der im Blockdiagramm von Fig. 4 dargestellte Melder 10 umfasst im wesentlichen ein Kopfteil 54 und ein Netzteil 56. Externe Geräte 58, auch Installationen oder Installationsgruppen genannt, werden in das Blockdiagramm mit einbezogen. Kopfteil 54, Netzteil 56 und externe Geräte 58 sind jeweils gestrichelt umrandet.

Im Zentrum des Kopfteils 54 ist ein Prozessor 60 angeordnet, dieser übernimmt die gesamte Steuerung des Melders 10. Eine Infrarot-Empfangseinheit 62 liefert das von der Fernbedienung 12 (Fig. 1) empfangene Signal an den Prozessor 60 weiter, was wie in allen andern Fällen mit einem Pfeil 64 dargestellt ist.

Auf der Rückseite des Kopfteils 54 sind Potentiometer 66 und DIP-Switches 46 zum Einstellen der Einzelparameter angeordnet. Bei voller Automatisierung sind auch Potentiometer und DIP-Switches mit der Fernbedienung einstellbar. Massgebend für den Melder 10 sind die jeweils zuletzt übermittelten Parametersätze. In einem Speicherbaustein (EPROM) 68 werden die vom Benutzer gewünschten Parameter und/oder Parametersätze vom Prozessor 60 gespeichert. Wenn der Prozessor 60 die Parameter braucht, werden sie vom Speicherbaustein 68 geladen.

Ein Bewegungssensor 70 gibt ein Signal an den Prozessor 60, falls er eine Bewegung feststellt. Ein Helligkeitssensor 72 teilt dem Prozessor 60 den aktuellen Luxwert mit.

Ein Relais 74 für den Lichtausgang ist helligkeitsabhängig und dient hauptsächlich der Ansteuerung der Beleuchtung 34. Weiter wird dieses Relais 74 in Funktion der eingestellten Nachlaufzeit und von DIP-Switch-Einstellungen geschaltet.

Ein weiteres Relais 76 für den Präsenzausgang dient der Ansteuerung von Installationen bzw. Installationsgruppen 78, z.B. Lüftungen, Heizungen und Alarmanlagen. Sowohl die Einschaltverzögerung wie auch die Nachlaufzeit sind über Signale der Fernbedienung einstellbar.

Im Blockschema gemäss Fig. 4 entsprechen alle eingezeichneten Pfeile und der Doppelpfeil dem bezeichneten Pfeil 64, es werden die Einwirkungen angedeutet.

In einem konkreten Beispiel sieht die Menustruktur für die Fernbedienung 12 (Fig. 1, 2), auf welcher mit den Scrolltasten 20, 22, der OK-Taste 24 (Selecttaste) und der C-Taste (Resettaste) navigiert werden kann, im Hauptmenu sieht der Normalbetriebsmodus wie folgt aus:
- Luxwert Licht: 400 Lux
- Nachlaufzeit Licht: 10 min
- Nachlaufzeit Präsenz: 10 min
- Einschaltverzögerung Präsenz: 0 sec
- Senden alles
- Wert laden Büro
- Wert speichern Speicherwert 1
- Optionen.

Die Untermenus stellen die folgenden wesentlichen Einstelloptionen zur Verfügung:
- Luxwert Licht: 5, 7, 10, 12, 15, 20, 30, 50, 75, 100, 150, 200, 300, 400, 600, 800, 1000, 1500, 2000, 3000 Lux, on; aktiver Wert. Es ist noch zu bemerken, dass gewisse Melder nicht mit Lux eingestellt sind, weil sie das Licht im IR-Bereich messen. Die Luxskala kann auch mit HTS-Helligkeits-Einheiten markiert sein, z.B. mit 1, 1.1, 1.2, 1.3 ..... 6.9, 7.0.
- Nachlaufzeit Licht/Präsenz: 10, 20, 40 sec; 1, 2, 3, 5, 7, 10, 15, 20, 30, 45, 60, 120 min; Impuls.
- Einschaltverzögerung: 0, 5, 10, 20, 40 sec, 1, 2, 3, 5, 7, 10 min; Alarm.
- Laden: Büro, Korridor, Büro hell, Büro dunkel, WC, Reset; Test Speicherwerte 1 - 8
- Speichern: Speicherwerte 1 - 8
- Ein-/Ausschalten: Umschalten
- Sprache: Deutsch, Englisch, Französisch.

Diese Werte in den Untermenus können wiederum durch die Scrolltasten 20, 22 angewählt werden. Mit der OK-Taste 24 werden die angewählten Werte gespeichert und sind ab diesem Zeitpunkt Defaultwerte im Hauptmenu. Um die alten Defaultwerte zu erhalten, muss die Einstelloption Reset (C-Taste 26) gesendet werden. Die Einstellung Test bewirkt, dass alle Zeiten schneller ablaufen.

## Patentansprüche

1. Verfahren zum Einstellen der Betriebsparameter von Bewegungs- und/oder Präsenzmeldern (10) eines Heim- oder Gebäudeautomationssystems mittels einer mobilen Fernbedienung (12), wobei die in der Fernbedienung (12) temporär oder permanent gespeicherten Parameterwerte der Auslösung von Aktuatoren beim Über- oder Unterschreiten von Schaltwerten, dem Ablauf von Timern und/oder externen Signalen dienen,
**dadurch gekennzeichnet, dass**
wenigstens ein in der Fernbedienung (12) individuell, gruppenweise oder gesamthaft eingestellter Betriebsparametersatz mit einem einzigen Kommando direkt auf wenigstens einen Melder (10) übertragen wird.

2. Verfahren nach Anspruch 1, **dadurch gekennzeichnet, dass** Parametersätze, bestehend aus Einzelparametern Helligkeit von Tages- und/oder Kunstlicht, Nachlaufzeit Licht, Nachlaufzeit Präsenz, Einschaltverzögerung, Rückkehrzeit zum Normalbetriebsmodus, Einstellung von Potentiometern, Stand-by Zeit für einen DIM-Melder, eine Kalibrierung für LON- und EIB-Geräte und/oder DIP-Switches (46), übertragen und gespeichert werden.

3. Verfahren nach Anspruch 1 oder 2, **dadurch gekennzeichnet, dass** für die Übertragung der Parametersätze elektromagnetische Wellen (Infrarotstrahlen, sichtbares Licht, auch in Form von Laser, Funk) oder Schallwellen, insbesondere Ultraschallwellen, eingesetzt werden.

4. Verfahren nach einem der Ansprüche 1 bis 3, **dadurch gekennzeichnet, dass** charakteristische Parametersätze mit spezifischen Schaltschwellen für typische Raumsituationen vordefiniert in der Fernbedienung (12) permanent gespeichert und ausgewählt auf den/die Melder (10) übertragen werden.

5. Verfahren nach einem der Ansprüche 1 bis 4, **dadurch gekennzeichnet, dass** die Fernbedienung (12) wenigstens einen in einem Melder (10) gespeicherten Parametersatz mit einem einzigen Rufkommando (16) abholt, diese/r bei Bedarf individuell oder gruppenweise modifiziert und mit einem einzigen Sendekommando (14) pro Parametersatz auf mindestens einen anderen Melder (10) übertragen wird.

6. Verfahren nach einem der Ansprüche 1 bis 4, **dadurch gekennzeichnet, dass** die Fernbedienung (12) einen in einem individuellen Sender einer eintretenden Person gespeicherten Parametersatz aufnimmt und diesen mit einem einzigen Sendekommando auf den/die Melder (10) überträgt, wobei diese/r nach einem einstellbaren Zeitintervall von vorzugsweise 0 - 5 min ohne Präsenz der Person zum Parametersatz für den Normalbetriebsmodus zurückkehrt/zurückkehren.

7. Verfahren nach einem der Ansprüche 1 bis 6, **dadurch gekennzeichnet, dass** der/die Melder (10) bei Präsenz und Aktivität wenigstens einer Person und beim Unterschreiten einer einstellbaren Helligkeitsschwelle im Bereich von 5 - 2000 Lux, vorzugsweise 100 - 600 Lux, die Lichteinschaltung, und bei Abwesenheit der letzten Person oder beim Überschreiten der vorstehenden Helligkeitsschwelle die Lichtabschaltung auslöst/auslösen, und dass der/die Melder (10) bei Anwesenheit von wenigstens einer Person nach einer einstellbaren Einschaltverzögerung von 0 - 10 min und/oder bei Abwesenheit der letzten Person nach einer Nachlaufzeit von 1 - 20 min, vorzugsweise 5 - 10 min, die Schaltung von voraus bestimmten Aktuatoren auslöst/auslösen.

8. Verfahren nach einem der Ansprüche 1 bis 7, **dadurch gekennzeichnet, dass** die Steuerkommandos auf einen Melder (10) mit Einzelschaltung oder mehrere Melder (10) mit Parallelschaltung, welche mehrere Masters oder einen Master mit wenigstens einem Slave umfasst, übertragen werden.

9. Verfahren nach einem der Ansprüche 1 bis 8, **dadurch gekennzeichnet, dass** für jeden Typ von Meldern (10) wenigstens ein auf ihn zugeschnittener Parametersatz gespeichert und bei einem entsprechenden Befehl übertragen wird.

10. Mobile Fernbedienung (12) zur Durchführung des Verfahrens nach einem der Ansprüche 1 bis 9, **dadurch gekennzeichnet, dass** sie wenigstens einen Sender/Empfänger (30) für Sende- und Rufkommandos (14, 16), ein Display (32), Navigationstasten (20, 22, 24, 26), eine Sendetaste (28) und eine Ein-/Ausschalttaste (18) umfasst.

## Claims

1. Method for adjusting the operating parameters of motion and/or presence detectors (10) of a home or building automation system by means of a mobile remote control (12), the parameter values temporarily or permanently stored in the remote control (12) being used to trigger actuators when switching values are exceeded or undershot, when timers expire and/or in the case of external signals,
**characterized in that**
at least one operating parameter set which can be adjusted individually, in groups or in its entirety in the remote control (12) is transmitted to at least one detector (10) directly using a single command.

2. Method according to Claim 1, **characterized in that** parameter sets comprising individual parameters for the brightness of daylight and/or artificial light, the run-on time for light, the run-on time for presence, the switch-on delay, the time to return to the normal operating mode, the adjustment of potentiometers, the stand-by time for a dimmer, calibration for LON and EIB devices and/or DIP switches (46) are transmitted and stored.

3. Method according to Claim 1 or 2, **characterized in that** electromagnetic waves (infrared beams, visible light, also in the form of laser, radio) or sound waves, in particular ultrasound waves, are used to transmit the parameter sets.

4. Method according to one of Claims 1 to 3,
**characterized in that** characteristic parameter sets with specific switching thresholds for typical room situations are permanently stored in a predefined manner in the remote control (12) and are transmitted to the detector(s) (10) when selected.

5. Method according to one of Claims 1 to 4,
**characterized in that** the remote control (12) uses a single call command (16) to fetch at least one parameter set stored in a detector (10), modifies said parameters set(s) individually or in groups if required and transmits it/them to at least one other detector (10) using a single transmission command (14) for each parameter set.

6. Method according to one of Claims 1 to 4,
**characterized in that** the remote control (12) receives a parameter set stored in an individual transmitter belonging to a person who enters and transmits said parameter set to the detector(s) (10) using a single transmission command, said detector(s) returning to the parameter set for the normal operating mode after an adjustable interval of time of preferably 0-5 min without the person being present.

7. Method according to one of Claims 1 to 6,
**characterized in that** the detector(s) (10) switch(es) on the light if at least one person is present and active and if an adjustable brightness threshold in the range of 5-2000 lux, preferably 100-600 lux, is undershot, and switch(es) off the light if the last person is absent or the above brightness threshold is exceeded, and **in that** the detector(s) (10) switch(es) predetermined actuators if at least one person is present after an adjustable switch-on delay of 0-10 min and/or if the last person is absent after a run-on time of 1-20 min, preferably 5-10 min.

8. Method according to one of Claims 1 to 7,
**characterized in that** the control commands are transmitted to a detector (10) having an individual circuit or a plurality of detectors (10) having a parallel circuit comprising a plurality of masters or a master with at least one slave.

9. Method according to one of Claims 1 to 8,
**characterized in that** at least one parameter set tailored to each type of detector (10) is stored for each type of detector and is transmitted in the event of a corresponding command.

10. Mobile remote control (12) for carrying out the method according to one of Claims 1 to 9,
**characterized in that** it comprises at least one transmitter/receiver (30) for transmission and call commands (14, 16), a display (32), navigation buttons (20, 22, 24, 26), a transmission button (28) and an on/off button (18).

## Revendications

1. Procédé de réglage des paramètres de fonctionnement de détecteurs (10) de déplacement ou de présence d'un système d'automatisation d'un domicile ou d'un bâtiment au moyen d'une commande à distance (12) mobile, les valeurs des paramètres conservés temporairement ou de manière permanente dans la commande à distance (12) servant à déclencher des actionneurs lorsque des valeurs de commutation sont dépassées ou ne sont pas atteintes, après un temps compté par des horloges et/ou suite à des signaux externes,
**caractérisé en ce que**
au moins un jeu de paramètres de fonctionnement réglés séparément, par groupes ou globalement dans la commande à distance (12) est transmis directement par une seule commande à au moins un détecteur (10).

2. Procédé selon la revendication 1, **caractérisé en ce que** des jeux de paramètres constitués des paramètres distincts luminosité du jour et/ou éclairage artificiel, durée de maintien après une présence, temporisation du branchement, durée s'écoulant avant le retour au mode de fonctionnement normal, réglage de potentiomètres, durée d'attente d'un détecteur DIM, étalonnage d'appareils LON et EIB et/ou commutateurs DIP (46) sont transférés et conservés en mémoire.

3. Procédé selon les revendications 1 ou 2,
**caractérisé en ce que** pour le transfert des jeux de paramètres, il utilise les ondes électromagnétiques (rayonnement infrarouge, lumière visible, également sous forme de laser, radio) ou des ondes acoustiques et en particulier des ondes ultrasoniques.

4. Procédé selon l'une des revendications 1 à 3, **caractérisé en ce que** des jeux caractéristiques de paramètres qui contiennent des seuils de commutation spécifiques pour des situations typiques du local sont prédéfinis dans la commande à distance (12) et sont conservés en mémoire permanente pour être transmis de manière sélective au détecteur ou aux détecteurs (10).

5. Procédé selon l'une des revendications 1 à 4, **caractérisé en ce que** la commande à distance (12) extrait à l'aide d'une seule commande d'appel (16) un ou plusieurs jeux de paramètres conservés en mémoire dans un détecteur (10), le modifie ou les modifie si nécessaire, séparément ou par groupes, et le transfère ou les transfère par une seule commande d'envoi (14) par jeu de paramètres à au moins un autre détecteur (10).

6. Procédé selon l'une des revendications 1 à 4, **caractérisé en ce que** la commande à distance (12) reçoit un jeu de paramètres conservé en mémoire dans l'émetteur individuel d'une personne entrante et le transfère à l'aide d'une seule commande d'émission au détecteur ou aux détecteurs (10) qui, après un intervalle de temps réglable de préférence de 0 à 5 min sans présence de la personne, reviennent au jeu de paramètres du mode de fonctionnement normal.

7. Procédé selon l'une des revendications 1 à 6, **caractérisé en ce qu'**en cas de présence et d'activité d'au moins une personne et en cas où un seuil de luminosité réglable dans la plage de 5 à 2 000 lux et de préférence de 100 à 600 lux n'est pas atteint, le ou les détecteurs (10) déclenchent le branchement de l'éclairage, **en ce qu'**en cas de sortie de la dernière personne ou lorsque le seuil de luminosité précédent est dépassé, le ou les détecteurs déclenchent le débranchement de l'éclairage, **en ce qu'**en cas de présence d'au moins une personne, le ou les détecteurs (10) déclenchent le débranchement d'actionneurs définis préalablement, **en ce qu'**au cas où aucune personne n'est plus présente, le ou les détecteurs déclenchent ce débranchement après une temporisation de branchement réglable de 0 à 10 min et/ou en cas de sortie de la dernière personne, le ou les détecteurs déclenchent ce débranchement après une durée de maintien de 1 à 20 min et de préférence de 5 à 10 min.

8. Procédé selon l'une des revendications 1 à 7, **caractérisé en ce que** les commandes sont transmises à un détecteur (10) branché séparément ou à plusieurs détecteurs (10) branchés en parallèle qui comprennent plusieurs maîtres ou un maître et au moins un esclave.

9. Procédé selon l'une des revendications 1 à 8, **caractérisé en ce que** pour chaque type de détecteur (10), au moins un jeu de paramètres taillé sur mesure est conservé en mémoire et est transmis en cas de commande appropriée.

10. Commande à distance (12) mobile en vue de l'exécution du procédé selon l'une des revendications 1 à 9, **caractérisée en ce qu'**elle comporte au moins un émetteur-récepteur (30) pour les commandes d'émission et d'appel (14, 16), un affichage (32), des touches de navigation (20, 22, 24, 26), une touche d'émission (28) et une touche de branchement-débranchement (18).
